# FASCICULE DE BREVET EUROPEEN

(11) **EP 1 479 324 B1**
(45) Date de publication et mention de la délivrance du brevet: **04.10.2006**
(21) Numéro de dépôt: 04291276.6
(22) Date de dépôt: 19.05.2004
(51) Int. Cl.: A47C 23/00

(54) **Plateau pour dispositif unitaire de suspension d'un sommier multi-éléments**
Auflageteller eines Multielemet-Lattenrostes für ein Bett
Support for a multi-element suspension slat of a bed

(30) Priorité: 23.05.2003 FR 0306236
(43) Date de publication de la demande: 24.11.2004
(73) Titulaire: Tournadre SA Standard Gum, 18000 Bourges (FR)
(72) Inventeur: Lobry, Jacques, 18000 Bourges (FR)
(74) Mandataire: Intes, Didier Gérard André

(56) Documents cités:
- DE-C- 19 637 933
- DE-U- 29 712 720
- FR-A- 2 790 929
- FR-A- 2 831 036

## Description

L'invention concerne le plan de couchage d'un sommier du type multi-éléments.

Elle concerne plus précisément le plateau supérieur d'un dispositif unitaire de suspension pour sommier du type multi-éléments réalisé au moyen d'une pluralité de dispositifs unitaires de suspension disposés en rangs et colonnes sur une plate-forme d'appui, ledit plateau ayant une forme quadrangulaire et comportant dans sa région centrale des moyens de fixation sur l'extrémité supérieure d'une structure de suspension d'un dispositif unitaire.

Un tel dispositif unitaire de suspension est décrit dans la demande de brevet publiée sous le numéro FR 2 824 246 appartenant à la demanderesse. Ce dispositif comporte une embase fixée sur un élément de la plate-forme, une structure de suspension fixée sur l'embase et un plateau porté par la structure de suspension et fixé sur cette dernière par un dispositif de fixation quart de tour.

Les dispositifs unitaires de suspension sont disposés en rangs et colonnes sur la plate-forme, et les plateaux de forme globalement rectangulaire et disposés dans le même plan constituent un damier, ou une matrice. Ces plateaux sont espacés l'un de l'autre d'une distance qui est comprise entre 1 et 4 centimètres.

En général les plateaux sont plans. FR 2 824 246 montre, dans les figures 2 et 8, des plateaux en forme d'assiette plate et, à la figure 28, un plateau dont les bords s'évasent légèrement vers le bas.

Ces plateaux sont en contact avec le matelas et ils se présentent au-dessus de la plate-forme, tels des plots séparés les uns des autres ou des pavés mal jointoyés.

Ces plateaux donnent une impression de solidité insuffisante s'ils sont fabriqués en plastique, et une impression de rigidité trop grande s'ils sont réalisés en bois, alors que le gonflant du matelassage sous le matelas donne une impression de confort.

Le but de l'invention est de proposer des plateaux de support de matelas pour des sommiers du type multi-éléments qui procurent une impression de confort et qui surtout empêchent le ripage du matelas.

Le but est atteint selon l'invention par le fait que la pluralité de plateaux d'un sommier multi-éléments réalisés par juxtaposition de dispositifs unitaires de suspension comportant les plateaux selon l'invention présentent sur leur face supérieure des dômes qui s'adaptent dans les creux du matelassage du matelas à supporter.

Plus précisément dans les plateaux selon l'invention, les coins de la face supérieure dudit plateau sont relevés et définissent un plan horizontal situé au-dessus de ladite face et ladite face supérieure présente en outre autour de sa région centrale une première surface convexe formant un dôme.

Selon un premier mode de réalisation la face supérieure dudit plateau présente au voisinage de chacun de ses coins une deuxième surface convexe tangente audit plan horizontal et raccordée au dôme par des lignes de démarcation.

Les coins adjacents de quatre plateaux disposés deux par deux, bout à bout et côte à côte dans le plan de support du matelas forment ainsi un nouveau dôme. De plus, les lignes de démarcation disposées sensiblement en diagonale près des angles, forment des lignes sinusoïdales dans le sens diagonale du sommier, ce qui en améliore considérablement l'aspect esthétique.

Selon un deuxième mode de réalisation, la face supérieure dudit plateaux présente le long de deux bords opposés des surfaces obliques raccordées audit dôme par des lignes de démarcation.

Ce plateau comporte également des ouies d'aération au voisinage des lignes de démarcation.

Quel que soit le mode de réalisation, le plateau présente sur sa face inférieure une pluralité de nervures de rigidification qui s'étendent en étoile autour de la région centrale.

Le plateau comporte en outre des nervures de rigidification sous les lignes de démarcation.

Pour améliorer l'aspect esthétique du sommier, le plateau comporte un rebord périphérique qui s'étend sous sa face inférieure.

Le plateau peut être réalisé, avantageusement, par moulage sous injection d'un matériau plastique.

De préférence, il est recouvert d'un tissu surmoulé lors du moulage.

D'autres avantages et caractéristiques de l'invention ressortiront à la lecture de la description suivante faite à titre d'exemple et en référence aux dessins annexés dans lesquels :
la figure 1 est une vue éclatée d'un dispositif unitaire de suspension équipé d'un plateau conforme au premier modèle de réalisation de l'invention;
la figure 2 est une vue de dessus d'une partie de sommier réalisé avec des dispositifs unitaires de suspension conformes à celui de la figure 1 ;
la figure 3 est une vue de dessus du plateau de la figure 1;
la figure 4 est une vue de dessous du plateau de la figure 1;
la figure 5 est une coupe selon la ligne V-V de la figure 3 ;
la figure 6 est une coupe selon la ligne VI-VI de la figure 3;
la figure 7 est une vue de dessus du plateau selon un deuxième mode de réalisation de l'invention ;
la figure 8 est une vue de dessous du plateau de la figure 7;
la figure 9 est une coupe selon la ligne IX-IX de la figure 7 ; et
la figure 10 est une coupe selon la ligne X-X de la figure 7.

La figure 1 montre un dispositif unitaire de suspension 1 d'un sommier multi-éléments, destiné à être fixé sur une traverse d'une plate-forme d'appui non représentée ici. Ce dispositif 1 comporte essentiellement trois éléments : une embase 2 destinée à être fixée sur une traverse, une structure de suspension 3 montée sur l'embase 2 et un plateau 4 supporté par la structure de suspension 3.

Le plateau 4 sert de support à un élément de rembourrage qui est par exemple un matelas, non montré sur les dessins. Le dispositif de suspension peut comporter en outre un organe raidisseur 5 qui permet de modifier la raideur du dispositif de suspension 1 selon la position de ce dernier dans le sommier.

Le sommier comporte une pluralité de dispositifs de suspension disposés en rangées et colonnes juxtaposées.

La description détaillée de l'embase 2, de la structure de suspension 3, de l'organe raidisseur 5 et des moyens de fixation du plateau 4 sur l'extrémité supérieure de la structure de suspension 3, est faite dans la demande de brevet publiée sous le numéro FR 2 824 246 et ne nécessite pas d'autres explications. Il suffit de savoir que le plateau 4 présente dans sa région centrale un orifice 6 recevant l'extrémité supérieure 7 de la structure de suspension 3, ces deux éléments présentant des moyens de fixation 8 complémentaires permettant la fixation du plateau 4 sur la structure de suspension 3 par coulissement et rotation d'un quart de tour. L'orifice 6 après montage est obturé par un bouchon non montré sur les dessins.

Selon l'invention, le plateau 4 se présente sous la forme d'une plaque non plane d'épaisseur homogène, de section quadrangulaire dont les quatre coins 9a, 9b, 9c et 9d sont relevés, et dont la face supérieure 4a présente autour de l'orifice 6 une première surface convexe 10 formant un dôme situé sous le plan horizontal défini par les coins de la face supérieure 4a.

Selon un premier mode de réalisation de l'invention montré sur les figures 1 à 6, la face supérieure 4a du plateau 4 présente dans la région des quatre coins 9a à 9d, des deuxièmes surfaces convexes 11a à 11d, séparées l'une de l'autre et se raccordant à la première surface convexe 10 par des lignes de démarcation curvilignes référencées respectivement 12a à 12d.

La figure 2 montre l'aspect de la face supérieure d'un sommier multi-éléments, réalisée à partir des dispositifs unitaires 1 décrits ci-dessus. Les lignes de démarcation curvilignes 12a à 12d d'un plateau 4 forment une figure géométrique semblable à un losange, et l'ensemble des lignes de démarcation de tous les plateaux forment des lignes sinusoïdales dans le sens des diagonales du sommier.

Les coins adjacents 9a à 9d de quatre plateaux adjacents juxtaposés deux par deux bout à bout et côte à côte forment ensemble un dôme, ayant une hauteur légèrement supérieure au dôme 10.

Très avantageusement le plan horizontal défini par les quatre coins 9a à 9d de la face supérieure 4a d'un plateau 4 est sensiblement tangent aux surfaces convexes 11a à 11d du même plateau. En outre, les surfaces convexes inclinées 11a à 11d permettent de soulever progressivement le matelas, afin que, en particulier, ces coins 9a à 9d n'endommagent pas le matelas supporté par le sommier.

Ce plan horizontal est disposé légèrement au-dessus du dôme 10.

Ainsi que cela est montré sur la figure 4, le plateau 4 présente sur sa face inférieure 4b une pluralité de nervures de rigidification, qui s'étendent en étoile autour de l'orifice 6, notamment des nervure 13a, 13b, 13c et 13d reliant le manchon 14 qui entoure l'orifice 6, et comporte les moyens de fixation 8 et s'étend sous la face, aux coins 9a à 9d, et des nervures médianes 15a et 15b parallèles aux côtés du plateau 4.

Des nervures de rigidification supplémentaires 16à à 16d sont prévues sous les lignes de démarcation 12a à 12d.

D'autre part, le plateau 4 présente un rebord périphérique 17 qui s'étend sous la face inférieure 4b et auquel sont raccordées les extrémités externes des nervures de rigidification.

Le plateau 4 peut être réalisé soit en métal, soit en bois, soit en une matière plastique. Il est de préférence réalisé en une matière plastique par un procédé de moulage par injection.

Très avantageusement, la face supérieure 4a du plateau 4 et les rebords périphériques sont revêtus d'un tissu d'ameublement. Dans le cas où le plateau est réalisé en matériau plastique, une pièce de tissu est disposée dans le fond du moule avant l'opération d'injection et est surmoulée lors de l'injection de la matière plastique.

Les figures 7 à 10 montrent un deuxième mode de réalisation de l'invention.

Le plateau 4 selon le deuxième mode de réalisation comporte quatre coins 9a à 9d qui sont relevés au-dessus de sa face supérieure 4a.

L'orifice 6 et les moyens de fixation 8 sont identiques à ceux du premier mode de réalisation, et la face supérieure 4a présente autour de l'orifice 6 une première surface convexe 10 qui forme un dôme. Ce dôme 10 se raccorde, le long de lignes de démarcation 20a, 20b diamétralement opposées, à des surfaces convexes inclinées 21a, 21b disposées le long de deux bords latéraux opposés du plateau 4. Les coins 9a et 9b se trouvent dans la même surface inclinée 21a, tandis que les deux autres coins 9c et 9d se trouvent dans la deuxième face inclinée.

Les surfaces convexes inclinées 21a, 21b présentent l'avantage de soulever progressivement le matelas, ce qui permet, en particulier, de ne pas endommager celui-ci.

Le plateau 4 comporte en outre deux ouies d'aération 22a et 22b de contour triangulaire qui débouchent dans le dôme 10 et dont le coté externe jouxte une ligne de démarcation 20a ou 20b.

Le plateau selon le deuxième mode de réalisation présente, également sur sa face inférieure 4b, des nervures de rigidification qui s'étendent en étoile autour du manchon 14, un rebord périphérique 17 et des nervures de rigidification 23a et 3b sous les lignes de démarcation 20a et 20b et autour des ouies 22a et 22b.

Ce plateau 4 peut être réalisé, comme le plateau 4 selon le premier mode de réalisation, en différents matériaux, et notamment par injection d'un matériau plastique dans un moule et surmoulage d'une pièce de tissu.

## Revendications

1. Plateau supérieur d'un dispositif unitaire de suspension pour sommier du type multi-éléments réalisé au moyen d'une pluralité de dispositifs unitaires de suspension disposés en rangs et colonnes sur une plate-forme d'appui, ledit plateau ayant une forme quadrangulaire et comportant dans sa région centrale des moyens de fixation (8) sur l'extrémité supérieure d'une structure de suspension d'un dispositif unitaire, **caractérisé par le fait que** les coins (9a à 9d) de la face supérieure (4a) dudit plateau (4) sont relevés et définissent un plan horizontal situé au-dessus de ladite face (4a) et **par le fait que** ladite face supérieure (4a) présente autour de sa région centrale une première surface convexe (10) formant un dôme.

2. Plateau selon la revendication 1, **caractérisé par le fait que** la face supérieure (4a) dudit plateau (4) présente au voisinage de chacun de ses coins (9a à 9d) une deuxième surface convexe (11a à 11d) tangente audit plan horizontal et raccordée au dôme (10) par des lignes de démarcation (12a à 12d).

3. Plateau selon la revendication 1, **caractérisé par le fait que** la face supérieure (4a) dudit plateau présente le long de deux bords opposés des surfaces obliques (21a, 21b) raccordées audit dôme (10) par des lignes de démarcation (20a, 20b).

4. Plateau selon la revendication 3, **caractérisé par le fait qu**'il comporte des ouies d'aération (22a, 22b) au voisinage des lignes de démarcation.

5. Plateau selon l'une des revendications 1 à 4, **caractérisé par le fait qu**'il présente sur sa face inférieure (4b) une pluralité de nervures de rigidification (13a à 13d ; 15a, 15b) qui s'étendent en étoile autour de la région centrale.

6. Plateau selon la revendication 5, **caractérisé par le fait qu**'il comporte en outre des nervures de rigidification (16a à 16d ; 23a, 23b) sous les lignes de démarcation (12a à 12d ; 20a, 20b).

7. Plateau selon l'une quelconque des revendications 1 à 6, **caractérisé par le fait qu**'il comporte un rebord périphérique (17) qui s'étend sous sa face inférieure (4b).

8. Plateau selon l'une quelconque des revendications 1 à 7, **caractérisé par le fait qu**'il est réalisé par moulage sous injection d'un matériau plastique.

9. Plateau selon la revendication 8, **caractérisé par le fait qu**'il est recouvert d'un tissu surmoulé lors du moulage.

## Claims

1. A top plate for a unitary suspension device for a multi-element type bed base made by means of a plurality of unitary suspension devices disposed in rows and columns on a support platform, said top plate being quadrangular in shape and including in its central region fastener means (8) for fastening to the top end of a suspension structure of a unitary device, the top plate being **characterised by** the fact that the corners (9a to 9d) of the top face (4a) of said plate (4) are raised and define a horizontal plane situated above said face (4a), and by the fact that said top plate (4a) presents around its central region a first convex surface (10) forming a dome.

2. A top plate according to claim 1, **characterised by** the fact that the top face (4a) of said top plate (4) presents in the vicinity of each of its corners (9a to 9d) a second convex surface (11a to 11d) tangential to said horizontal plane and connected to the dome (10) via demarcation lines (12a to 12d).

3. A top plate according to claim 1, **characterised by** the fact that the top face (4a) of said plate presents sloping surfaces (21a, 21b) along two opposite edges, said sloping surfaces being connected to said dome (10) via demarcation lines (20a, 20b).

4. A top plate according to claim 3, **characterised by** the fact that it includes ventilation openings (22a, 22b) in the vicinity of the demarcation lines.

5. A top plate according to one of claims 1 to 4, **characterised by** the fact that its bottom face (4b) presents a plurality of stiffening ribs (13a to 13d; 15a, 15b) extending in a star configuration around the central region.

6. A top plate according to claim 5, **characterised by** the fact that it further comprises stiffening ribs (16a to 16d; 23a, 23b) beneath the demarcation lines (12a to 12d; 20a, 20b).

7. A top plate according to any one of claims 1 to 6, **characterised by** the fact that it includes a peripheral rim (17) extending beneath its bottom face (4b).

8. A top plate according to any one of claims 1 to 7, **characterised by** the fact that it is made by injection moulding a plastics material.

9. A top plate according to claim 8, **characterised by** the fact that it is covered in a fabric that is overmolded during moulding.

## Patentansprüche

1. Obere Platte einer einheitlichen Federvorrichtung für einen Bettrahmen des Typs mit mehreren Elementen, ausgeführt mit einer Vielzahl von einheitlichen Federvorrichtungen, die in Zeilen und Spalten auf einer Stützplattform angeordnet sind, wobei die Platte eine viereckige Form hat und in ihrem zentralen Bereich Fixiermittel (8) auf dem oberen Ende einer Federstruktur einer einheitlichen Vorrichtung umfaßt, **gekennzeichnet durch** die Tatsache, daß die Ecken (9a bis 9d) der oberen Fläche (4a) der Platte (4) angehoben sind und eine Horizontalebene definieren, die über der Seite (4a) liegt, und **durch** die Tatsache, daß die obere Seite (4a) um ihren Zentralbereich eine erste konvexe Fläche (10) aufweist, die eine Kuppel bildet.

2. Platte nach Anspruch 1, **dadurch gekennzeichnet, daß** die obere Seite (4a) der Platte (4) in der Nähe von jeder ihrer Ecken (9a bis 9d) eine zweite konvexe Fläche (11a bis 11d) tangential an der Horizontalebene und mit der Kuppel (10) durch Abgrenzungslinien (12a bis 12d) verbunden, aufweist.

3. Platte nach Anspruch 1, **gekennzeichnet durch** die Tatsache, daß die obere Seite (4a) der Platte entlang der beiden gegenüberstehenden Ränder schräge Flächen (21 a, 21 b), die mit der Kuppel (10) **durch** Abgrenzungslinien (20a, 20b) verbunden sind, aufweist.

4. Platte nach Anspruch 3, **gekennzeichnet durch** die Tatsache, daß sie Luftschlitze (22a, 22b) in der Nähe der Abgrenzungslinien hat.

5. Platte nach einem der Ansprüche 1 bis 4, **gekennzeichnet durch** die Tatsache, daß sie an ihrer Innenseite (4b) eine Vielzahl von Verstärkungsrippen (13a bis 13d; 15a, 15b) umfaßt, die sich sternförmig um den Zentralbereich erstrecken.

6. Platte nach Anspruch 5, **gekennzeichnet durch** die Tatsache, daß sie weiterhin Verstärkungsrippen (16a bis 16d; 23a, 23b) unter den Markierungslinien (12a bis 12d; 20a, 20b) aufweist.

7. Platte nach einem der Ansprüche 1 bis 6, **gekennzeichnet durch** die Tatsache, daß sie einen Umfangsrand (17) aufweist, der sich unter ihrer Unterseite (4b) erstreckt.

8. Platte nach einem der Ansprüche 1 bis 7, **gekennzeichnet durch** die Tatsache, daß sie **durch** Formen unter Einspritzung eines Plastikmaterials hergestellt wird.

9. Platte nach Anspruch 8, **gekennzeichnet durch** die Tatsache, daß sie mit einem beim Formen aufgeformten Gewebe bedeckt ist.
